# DEMANDE DE BREVET EUROPEEN

(11) **EP 4 779 798 A1**
(43) Date de publication de la demande: **22.07.2026**
(21) Numéro de dépôt: 25315015.5
(22) Date de dépôt: 15.01.2025
(51) Int. Cl.: H01Q 1/12, E04H 12/22, H01Q 1/24, E04H 12/34, E04H 5/00

(54) **STRUCTURE SUPPORT AUTOSTABLE POUR STATION DE BASE DE TÉLÉPHONIE MOBILE DE TYPE SMALL SITE, NOTAMMENT POUR L'INSTALLATION TEMPORAIRE DE TELLES STATIONS DE BASE**

(71) Demandeur: Free Mobile, 75008 Paris (FR)
(72) Inventeur: Muller, Florian, 75008 Paris (FR)
(74) Mandataire: Dupuis-Latour, Dominique

(57) **Abrégé**

La structure comprend une pluralité d'éléments modulaires unitaires horizontaux successifs (110) empilés en superposition les uns sur les autres dans le sens de la hauteur. Chaque élément modulaire (110) comprend en en partie supérieure un agencement propre à recevoir et supporter un autre élément modulaire (110) posé dessus, et l'élément modulaire inférieur comprend en partie inférieure un plancher horizontal (190) apte à reposer au sol par sa face de dessous, et à recevoir et supporter les équipements de service (400) de la station de base par sa face de dessus. L'empilement d'éléments modulaires comprend en outre sur toute sa hauteur une cavité verticale apte à loger et soutenir la partie inférieure (220) du mât porteur d'antennes (200) de la station de base.

## Description

L'invention concerne une structure support autostable pour une station de base de téléphonie mobile.

Elle se place notamment dans le contexte de l'installation par un opérateur de téléphonie mobile de stations de base de type *small site,* destinés à renforcer la couverture radio de certaines zones dans des circonstances particulières, en particulier de façon temporaire comme lors de concerts et festivals, évènements sportifs, pour des stations balnéaires ou de sports d'hiver en haute saison, etc.

Il s'agit dans ce cas de pouvoir installer une station de base complète avec son mât porteur d'antennes, ses équipements de service associés, éventuellement un "data center de proximité" pour traiter localement une partie du trafic avec les utilisateurs, la connexion à la liaison de backhaul entre la station de base et le réseau cœur, et également une liaison aux lignes d'alimentation électrique.

La structure support d'un tel *small site* doit pouvoir répondre à des contraintes très strictes, compte tenu de son caractère temporaire et d'un environnement qui n'est pas nécessairement adapté à la présence d'une telle installation :
- caractère autostable : la structure, posée au sol, doit être capable de supporter par elle-même et de façon parfaitement stable le mât muni de ses antennes et l'ensemble des équipements de service, sans ancrage dans un massif de béton coulé dans le sol ;
- rapidité de mise en place, typiquement une journée pour l'installation et le montage de l'ensemble de la structure avec ses éléments associés, puis une journée pour le câblage, le raccordement, le paramétrage et le contrôle final de l'ensemble des équipements ;
- rapidité de démontage en fin d'utilisation ;
- réversibilité : dans le cas d'une structure temporaire, l'emplacement où sera installé le *small site* ainsi que son environnement doivent pouvoir être rendus à leur état antérieur ou proche de leur état antérieur, sans dégradation - ce qui exclut bien entendu la réalisation d'un massif d'ancrage volumineux ainsi que de tous travaux importants de terrassement ;
- esthétique intégrable au paysage du lieu, et ce de façon aisément adaptable à l'environnement : plage, forêt, zone urbaine, enceinte sportive ou de spectacle, etc. ;
- possibilité d'ajustement précis de la verticalité du mât d'antenne, au cas où le sol sur lequel est posée la structure ne serait pas parfaitement horizontal ;
- sécurisation du *small site* et de ses équipements ;
- surface au sol la plus réduite possible.

### État de la technique antérieure

Jusqu'à présent, aucune solution réellement satisfaisante n'a été proposée qui puisse répondre à l'ensemble de ces critères.

Le plus souvent, la structure portante est une structure mécanique de pylône posée au sol lestée par des blocs de béton rapportés, avec une zone technique située au-dessus des blocs de lestage. La hauteur de la structure est alors importante et peu satisfaisante du point de vue de l'intégration au paysage environnant. Une autre solution consiste à déporter la zone technique par rapport au pylône pour qu'elle soit au niveau du sol, ce qui impose de clore l'ensemble par des grillages ou protections analogues.

Dans tous les cas, l'installation et le démontage nécessitent la manipulation et le transfert de blocs de béton, avec un coût corrélatif et un allongement des délais.

Le but de l'invention est de proposer une structure support autostable qui pallie les limitations et les problèmes des propositions existantes, et permette de répondre à la totalité des critères énoncés plus haut.

### Exposé de l'invention

À cet effet, l'invention propose une structure support autostable pour une station de base de téléphonie mobile, apte à recevoir un mât porteur d'antennes et des équipements de service, cette structure comprenant une pluralité d'éléments modulaires unitaires horizontaux successifs empilés en superposition les uns sur les autres dans le sens de la hauteur. Chaque élément modulaire comprend en en partie supérieure un agencement propre à recevoir et supporter un autre élément modulaire posé dessus, et l'élément modulaire inférieur comprend en partie inférieure un plancher horizontal apte à reposer au sol par sa face de dessous, et recevoir et supporter les équipements de service de la station de base par sa face de dessus. L'empilement comprend en outre sur toute sa hauteur une cavité verticale apte à loger et soutenir la partie inférieure du mât porteur d'antennes de la station de base.

Selon diverses caractéristiques subsidiaires avantageuses :
- les éléments modulaires unitaires comportent un vide central, propre à définir une zone intérieure de la structure support formant un local technique apte à héberger les équipements de service de la station de base ;
- les éléments modulaires unitaires comportent autour du vide central un rebord périphérique de hauteur constante ;
- une partie de rebord périphérique externe des rebords périphériques des éléments modulaires unitaires forment ensemble une paroi latérale externe sensiblement plane de la structure support ;
- une partie de rebord périphérique interne des rebords périphériques des éléments modulaires unitaires forment ensemble une paroi latérale interne sensiblement plane de la zone intérieure de la structure support formant local technique ;
- les rebords périphériques externe et les rebords périphériques interne des éléments modulaires unitaires sont des rebords continus et définissent entre eux un volume libre apte à recevoir et contenir une charge de lestage ;
- dans ce dernier cas, il est en outre avantageusement prévu un cloisonnement du volume libre par des parois internes disposées transversalement entre les rebords périphériques externe et interne et segmentant le volume libre en un ou plusieurs compartiments de dimensions plus réduites ;
- les éléments modulaires unitaires ont, en vue de dessus, une forme générale de U, le vide central étant délimité par les branches et l'âme du U et étant ouvert vers l'extérieur dans la direction des branches du U, de manière à former ensemble dans la structure support un passage d'accès à la zone intérieure de la structure support formant local technique ;
- dans ce dernier cas, la structure comporte en outre une ou des porte(s) de fermeture et de condamnation de ce passage d'accès ;
- la cavité verticale apte à loger et soutenir la partie inférieure du mât porteur d'antennes est constituée par des orifices verticaux alignés, formés dans chaque élément modulaire unitaire et traversant ensemble verticalement l'empilement de part en part ;
- la structure comprend en outre des moyens d'ajustement de la verticalité du mât porteur d'antennes après que celui-ci a été placé dans la cavité verticale de l'empilement, notamment par des vis de réglage radiales traversant la paroi de la cavité verticale ;
- le plancher horizontal de l'élément modulaire inférieur repose directement et sans solidarisation en appui au sol, les équipements de service chargés sur le plancher horizontal formant un lest contribuant à la stabilité de la structure support ;
- les éléments modulaires unitaires sont empilés les uns sur les autres avec emboitement, sans solidarisation additionnelle par des moyens de fixation rapportés ;
- au moins l'un des éléments modulaires comporte un évidement traversant radialement la paroi de la cavité verticale, et formant passage de câbles pour le raccordement aux équipements de service des câbles de couplage aux antennes ; et/ou
- les parois latérales externes de l'empilement sont revêtues d'un parement décoratif et/ou protecteur rapporté.

### Brève description des dessins

La Figure 1 est une vue d'ensemble d'une station de base mettant en œuvre la structure support autostable de l'invention, dans son état final, prête à l'utilisation une fois le montage achevé.
La Figure 2 est une vue plus détaillée de la partie inférieure de la station de base de la Figure 1, avec les portes d'accès ouvertes montrant les équipements de service installés à l'intérieur.
La Figure 3 illustre la première étape d'installation de la structure support de l'invention, après pose au sol de l'élément modulaire inférieur.
La Figure 4 est une vue de dessus de l'élément modulaire inférieur de la Figure 3.
La Figure 5 illustre la structure support de l'invention après empilement de tous les éléments modulaires.
La Figure 6 est une vue de dessus de l'empilement d'éléments modulaires de la Figure 5.
La Figure 7, homologue de la Figure 5, illustre l'étape suivante de l'installation de la station de base, après mise en place du mât porteur d'antennes.
La Figure 8, homologue de la Figure 7, illustre l'étape suivante du processus, après installation des équipements de service.

### Description détaillée de modes de réalisation de l'invention

On va maintenant décrire un exemple de mise en œuvre de l'invention, en référence aux dessins annexés où les mêmes références désignent d'une figure à l'autre des éléments identiques ou fonctionnellement semblables. La Figure 1 illustre dans son état final, montée, une station de base de téléphonie mobile de type *small site* comprenant la structure support autostable 100 selon l'invention de laquelle émerge un mât cylindrique 200, d'une hauteur typiquement de l'ordre de 6 à 12 mètres, au sommet duquel sont montées les antennes émettrices/réceptrices 210 du réseau d'accès radio.

La surface au sol typique du *small site* peut être faible, par exemple inférieure à 8 m², sans aucun élément mécanique ou autre (lest, support, etc.) débordant de cette surface.

La Figure 2 montre la partie inférieure de la station de base de la Figure 1, avec plus précisément la structure support 100 qui définit une zone intérieure 300 formant un local technique pour l'hébergement de divers équipements de service 400 nécessaires au fonctionnement de la station de base.

La structure support 100 comporte un accès 500 depuis l'extérieur, au niveau du sol, donnant accès au local technique 300. Cet accès 500 peut être fermé par des portes rabattables 600, illustrées Figure 2 dans une configuration ouverte et Figure 1 dans leur configuration fermée.

Les Figures 3 à 6 illustrent la manière dont est constituée la structure support 100 à partir d'éléments modulaires empilables 110 de hauteur constante, présentant un contour 120 identique d'un élément à l'autre.

De préférence, ces éléments modulaires 110 sont emboîtables les uns avec les autres sans solidarisation additionnelle par des moyens de fixation rapportés, de manière à simplifier l'assemblage et réduire le temps total de montage ou de démontage de la structure.

Avec les mêmes éléments unitaires 110, il est possible en fonction des circonstances d'empiler un nombre variable de ces éléments selon la hauteur souhaitée pour la structure support - par exemple un nombre plus important d'éléments pour soutenir un mât de plus grande hauteur, ou dans des conditions environnementales plus sévères (vents plus importants, etc.).

Avantageusement, en vue de dessus comme on peut le voir sur les Figures 4 et 6, les éléments modulaires 110 ont une forme générale de U, l'ouverture du U définissant en 180 entre les branches du U le passage d'accès 500 (Figure 2) à une zone intérieure 150 qui servira de local technique pour la station de base.

La forme de U illustrée, avec un contour d'ensemble globalement carré, n'est bien entendu aucunement limitative. D'autres formes (rectangulaires, arrondies, en Ω, etc.) sont également envisageables, dès lors que la forme est une forme ouverte ménageant un accès à la zone intérieure centrale des éléments modulaires.

Le contour 120 de l'élément modulaire comporte un rebord périphérique externe 130 qui définira la paroi externe de la structure support une fois les éléments empilés et, à l'opposé, un rebord périphérique interne 140 qui définira un vide central correspondant à la zone intérieure 150 qui formera le local technique 300.

Le contour périphérique 120 est avantageusement un contour périphérique continu définissant entre les rebords externe 130 et interne 140 un volume libre 170 pouvant éventuellement recevoir et contenir une charge de lestage (sable, graviers, ciment ...) permettant d'augmenter la stabilité finale de la structure support installée, notamment à l'égard de sollicitations importantes (vent,...) que pourrait subir le mât 200 portant les antennes. La charge de lestage peut être ajoutée au moment du montage de la structure ; elle peut également l'être en atelier, avant le transport des éléments modulaires au site d'installation. Dans ce dernier cas, il est avantageux d'utiliser comme charge de lestage du ciment ou du béton, qui pourra être coulé en atelier et laissé à sécher le temps nécessaire avant emport des éléments modulaires.

À cet égard, il peut être avantageux de prévoir un cloisonnement du volume libre 170 par des parois internes (non illustrées) disposées transversalement entre les rebords périphériques externe 130 et interne 140, de manière à segmenter le volume 170 en un ou plusieurs compartiments indépendants de dimensions plus réduites, afin de n'ajouter la charge de lestage que dans certains de ces compartiments, notamment là où se concentrent les sollicitations les plus fortes résultant des contraintes subies par le mât 200, typiquement sous l'effet de rafales de vent. D'autre part, les éléments modulaires 110 empilés forment en outre une cavité verticale 160 apte à loger et soutenir la partie inférieure 220 (Figure 2) du mât porteur d'antennes 200. Cette cavité 160 est formée par des orifices verticaux alignés de chaque élément modulaire unitaire 110 et traverse verticalement l'empilement de part en part.

La cavité 160 comporte par ailleurs, au niveau d'un ou plusieurs éléments modulaires, un évidement radial 162 (visible Figures 5 et 7) traversant la paroi de la cavité et débouchant vers la zone technique 300, de manière à constituer un passage de câbles pour raccorder directement aux équipements de service du local technique situés à proximité les câbles de couplage aux antennes 210, câbles qui sont généralement montés à l'intérieur du mât 200, qui est un mât creux et généralement précâblé, avec les câbles de raccordement courant à l'intérieur du mât.

L'élément modulaire inférieur de l'empilement, illustré isolément Figures 3 et 4, comporte un plancher 190 dont la face de dessous est en contact direct avec le sol. La face de dessus du plancher 190 recevra les équipements de service posés dessus, de manière à profiter de la masse de ces derniers pour qu'ils forment un lest contribuant à la stabilité de la structure support, notamment lorsque celle-ci repose directement en appui sur le sol.

On va maintenant décrire l'assemblage de la structure support de l'invention, et le montage de la station de base incorporant cette structure support.

La première étape, illustrée Figures 3 et 4, consiste à mettre en place l'élément modulaire inférieur 110 muni de son plancher 190, directement en appui au sol, de préférence sans solidarisation.

L'étape suivante consiste à empiler les uns sur les autres les éléments modulaires 110 successifs, pour aboutir à la structure illustrée Figures 5 et 6, éventuellement avec remplissage de sable ou de graviers dans l'espace intérieur 170 (Figure 4) pour augmenter la masse d'ensemble de la structure.

Le matériau des éléments modulaires unitaires 110 est choisi de manière à être suffisamment léger pour qu'un élément modulaire puisse être levé, ajusté et empilé simplement par deux personnes sans moyen de levage puissant ou autre équipement lourd de chantier.

Une fois l'empilement réalisé, l'ensemble présente une paroi externe sensiblement plate définie par les rebords externes 130 (Figure 4) des éléments modulaires empilés, et une paroi interne sensiblement plane, formée par les rebords internes 140, de la zone intérieure 150 qui formera le local technique.

L'étape suivante, illustrée Figure 7, consisté à lever le mât porteur d'antennes 200 et à insérer la partie inférieure 220 de ce mât dans la cavité verticale 160.

Avantageusement, il est prévu des moyens (non illustrés) d'ajustement de la verticalité du mât 200 après que celui-ci a été placé dans la cavité verticale 160, par exemple au moyen de vis de réglage radiales traversant la paroi de la cavité 160.

L'étape suivante, illustrée Figure 8, consiste à installer les équipements de service 400 à l'intérieur du local technique 300, via l'accès 500 ménagé entre les branches du U des éléments modulaires unitaires 110.

La structure support peut être ensuite munie d'un parement 700 (Figures 1 et 2) adapté à l'environnement particulier du *small site,* monté par vissage sur les parois externes de la structure support 100.

Enfin, des portes 600 (Figure 2) sont ajoutées pour clore l'accès 500 et sécuriser les équipements à l'intérieur du local technique 300. Ces portes assurent au surplus une rigidification supplémentaire, par une continuité complète du contour externe de la structure.

L'étape finale consiste, de manière en elle-même connue, à assurer le câblage des différents équipements de réseau 400 entre eux et aux antennes 210, ainsi qu'au réseau d'alimentation électrique et au réseau de backhaul vers le réseau cœur de l'opérateur.

Si la station de base est un *small site* temporaire, il pourra être démonté très simplement en fin d'utilisation, en reprenant en sens inverse les étapes exposées ci-dessus : démontage des équipements de service, retrait du mât, désempilement des éléments modulaires unitaires, etc.

Le site où aura été implantée la station de base pourra être alors rendu à son état originel, quasiment tel qu'il était avant l'installation.

## Revendications

1. Une structure support autostable (100) pour une station de base de téléphonie mobile, apte à recevoir un mât (200) porteur d'antennes (210) et des équipements de service (400),
**caractérisée en ce que** :
- la structure comprend une pluralité d'éléments modulaires unitaires horizontaux successifs (110) empilés en superposition les uns sur les autres dans le sens de la hauteur,
- chaque élément modulaire (110) comprend en en partie supérieure un agencement propre à recevoir et supporter un autre élément modulaire (110) posé dessus,
- l'élément modulaire (110) inférieur comprend en partie inférieure un plancher horizontal (190) apte, par sa face de dessous, à reposer au sol et, par sa face de dessus, recevoir et supporter les équipements de service (400) de la station de base, et
- l'empilement d'éléments modulaires unitaires (110) comprend sur toute sa hauteur une cavité verticale (160) apte à loger et soutenir la partie inférieure (220) du mât porteur d'antennes (200) de la station de base.

2. La structure support autostable (100) de la revendication 1, dans laquelle les éléments modulaires unitaires (110) de l'empilement comportent un vide central (150), propre à définir une zone intérieure de la structure support formant un local technique (300) apte à héberger les équipements de service (400) de la station de base.

3. La structure support autostable (100) de la revendication 2, dans laquelle les éléments modulaires unitaires (110) de l'empilement comportent autour du vide central (150) un rebord périphérique (120) de hauteur constante.

4. La structure support autostable (100) de la revendication 3, dans laquelle une partie de rebord périphérique externe (130) des rebords périphériques (120) des éléments modulaires unitaires (110) de l'empilement forment ensemble une paroi latérale externe sensiblement plane de la structure support (100).

5. La structure support autostable (100) de la revendication 3, dans laquelle une partie de rebord périphérique interne (140) des rebords périphériques (120) des éléments modulaires unitaires (110) de l'empilement forment ensemble une paroi latérale interne sensiblement plane de la zone intérieure de la structure support formant local technique (300).

6. La structure support autostable (100) de la revendication 3, dans laquelle les rebords périphériques externe (130) et les rebords périphériques interne (140) des éléments modulaires unitaires (110) sont des rebords continus (120) et définissent entre eux un volume libre (170) apte à recevoir et contenir une charge de lestage.

7. La structure support autostable (100) de la revendication 6, comprenant en outre un cloisonnement du volume libre (170) par des parois internes disposées transversalement entre les rebords périphériques externe (130) et interne (140) et segmentant le volume libre (170) en un ou plusieurs compartiments de dimensions plus réduites.

8. La structure support autostable (100) de la revendication 2, dans laquelle les éléments modulaires unitaires (110) ont, en vue de dessus, une forme générale de U, le vide central (150) étant délimité par les branches et l'âme du U et étant ouvert (180) vers l'extérieur dans la direction des branches du U, de manière à former ensemble dans la structure support un passage d'accès (500) à la zone intérieure de la structure support formant local technique (300).

9. La structure support autostable (100) de la revendication 7, dans laquelle la structure support comporte en outre une ou des porte(s) (600) de fermeture et de condamnation du passage d'accès (500).

10. La structure support autostable (100) de la revendication 1, dans laquelle la cavité verticale (160) apte à loger et soutenir la partie inférieure (220) du mât porteur d'antennes (200) est constituée par des orifices verticaux alignés, formés dans chaque élément modulaire unitaire (110) et traversant ensemble verticalement l'empilement de part en part.

11. La structure support autostable (100) de la revendication 1, comprenant en outre des moyens d'ajustement de la verticalité du mât porteur d'antennes (200) après que celui-ci a été placé dans la cavité verticale (160) de l'empilement.

12. La structure support autostable (100) de la revendication 11, dans laquelle les moyens d'ajustement de la verticalité du mât porteur d'antennes (200) comprennent des vis de réglage radiales traversant la paroi de la cavité verticale (160).

13. La structure support autostable (100) de la revendication 1, dans laquelle le plancher horizontal (190) de l'élément modulaire (110) inférieur repose directement et sans solidarisation en appui au sol, les équipements de service (400) chargés sur le plancher horizontal (190) formant un lest contribuant à la stabilité de la structure support.

14. La structure support autostable (100) de la revendication 1, dans laquelle dans laquelle les éléments modulaires unitaires (110) sont empilés les uns sur les autres avec emboitement, sans solidarisation additionnelle par des moyens de fixation rapportés.

15. La structure support autostable (100) de la revendication 1, dans laquelle au moins l'un des éléments modulaires (110) comporte un évidement (162) traversant radialement la paroi de la cavité verticale, et formant passage de câbles pour le raccordement aux équipements de service (400) des câbles de couplage aux antennes (210).

16. La structure support autostable (100) de la revendication 1, dans laquelle les parois latérales externes de l'empilement sont revêtues d'un parement (700) décoratif et/ou protecteur rapporté.
